# EUROPÄISCHE PATENTSCHRIFT

(11) **EP 1 714 363 B1**
(45) Veröffentlichungstag und Bekanntmachung des Hinweises auf die Patenterteilung: **13.02.2008**
(21) Anmeldenummer: 04735708.2
(22) Anmeldetag: 02.06.2004
(51) Int. Cl.: H02G 3/12, H01R 24/08, H01R 13/703

(54) **ELEKTRO-INSTALLATIONSEINHEIT**
ELECTRIC INSTALLATION UNIT
UNITE D'INSTALLATION ELECTRIQUE

(30) Priorität: 02.02.2004 AT 1432004
(43) Veröffentlichungstag der Anmeldung: 25.10.2006
(73) Patentinhaber: Moeller Gebäudeautomation KG, 3943 Schrems (AT)
(72) Erfinder: LISTOPAD, Manfred, A-1030 Wien (AT)
(74) Vertreter: Gibler, Ferdinand
(86) Internationale Anmeldenummer: PCT/AT2004/000192
(87) Internationale Veröffentlichungsnummer: WO 2005/074087

(56) Entgegenhaltungen:
- DE-U- 29 920 219
- GB-A- 2 298 973
- US-A- 6 011 680
- US-A1- 2002 131 262
- US-A1- 2003 092 297
- US-A1- 2003 111 250

## Beschreibung

Die Erfindung betrifft eine Elektro- Installationseinheit mit wenigstens einer einen Oberteil und einen Unterteil aufweisenden Unterputz- Steckdose und einem fernsteuerbaren Schalt- und/oder Reglermodul, wobei zur Nebeneinander-Anordnung der Unterputz- Steckdose und des Schalt- und/oder Reglermoduls ein gemeinsamer Abdeck- bzw. Tragrahmen vorgesehen ist.

Beim Schalten/ Dimmen von Steckdosen ist bekannt den fernsteuerbaren Schalt- und/oder Reglermodul als eigenen Modul auszuführen, bei welchem ein Funkempfänger in einem Gehäuse untergebracht ist, welches eine Steckdose sowie einen Stecker aufweist. Dieses Gehäuse mit Funkempfänger kann damit in jede beliebige vorhandene Steckdose gesteckt werden, wobei die zu schaltende Last (elektrischer Verbraucher) nun über die im Gehäuse des Moduls vorhandene Steckdose angeschaltet wird. Die im Gehäuse angebrachte Steckdose ist dabei über ein Schalt/ Dimm- Element (z.B. Relais, oder Halbleiter), welches über einen Funkempfänger angesteuert wird, elektrisch mit dem ebenfalls am Gehäuse vorhandenen Stecker verbunden. Nachteilig an dieser Ausführungsform ist, dass das Gehäuse des Schalt- und/oder Reglermoduls nicht zum Design der bestehenden Installationsserie passt.

Aus der US 2003/111250 A1 sind bewegliche Abdeckungen für die elektrischen Ausgänge eines mobilen Steckergehäuses bekannt.

Die US 2002/131262 A1 die als nächstliegender Stand der Technik anzusehen ist, beschreibt ein wandmontierbares Nachtlicht. Das Nachtlicht ist zusammen mit einer Steckdose, Schaltern und einem Regler in einem speziellen Abdeckrahmen angeordnet. Die gesamte Anordnung findet in einer entsprechend großen, gemeinsamen Unterputzdose Platz. Ein Nachtlicht gemäß der US 2002/131262 A1 weist ein Regelmodul in Form einer lichtempfindlichen Elektronik auf. Nachteilig an einer derartigen Anordnung ist, dass dafür eine große gemeinsame Unterputzdose notwendig ist, und das Regelmodul lediglich auf Umwelteinflüsse reagiert.

Aus der DE 299 20 219 U ist der Aufbau eines mehrteiligen Abdeckrahmens sowie die bekannte Anordnung von Schaltern und Steckdosen in einem Abdeckrahmen bekannt.

Die weiters bekannte GB 2 298 973 A beschreibt eine Klemmvorrichtung für eine Installationsgerät. Es wird ein wandmontierbares Installationsgerät (eine Steckdose mit einem Schalter) mit einer Klemmvorrichtung für die anzuschließenden Kabel beschrieben.

Die US 6 011 680 A beschreibt eine als Steckdose ausführbare Verbindungseinrichtung zur Überwachung und Steuerung eines Netzes. Eine vom Netz versorgte Überwachungs- und Steuerelektronik, welche mit einem Bus ausgestattet ist, überwacht Parameter, wie etwa Stromaufnahme, Fehlströme, Fehlspannungen usw., eines angeschlossenen Verbrauchers, um diesen bei Über- bzw. Unterschreiten von Grenzwerten vom Netz zu trennen. Die US 6 011 680 A spricht jedoch nicht das Problem der derartigen Unterputzanordnung einer derartigen "intelligenten" Steckdose an.

Aus der US 2003/0092297 A1 ist ein in eine Wandsteckdose einsetzbares Nacht- bzw. Zusatzlicht welches über Steckdosen verfügt bekannt. In dem Gehäuse welches die Steckdosen die Stecker und das Nachtlicht beherbergt ist ebenfalls eine Steuer- und Regelelektronik angeordnet. Es kann dabei vorgesehen sein, dass ein Lichtsensor in der Anordnung vorgesehen ist, oder eine Zeitschaltuhr, welche programmierbar ist und die elektrischen Ausgänge schaltet. Nachteilig an all diesen, in der US 2003/0092297 A1 vorgeschlagenen Ausführungen ist, dass diese allesamt lediglich zum Einstecken an eine vorhandene Steckdose vorgesehen sind.

Weiters ist es bekannt, den Schalt- und/oder Reglermodul in einer eigenen Unterputzdose anzuordnen, wobei der Funkempfänger mit Schalteil mit der Steckdose verbunden wird. Nachteilig an dieser Ausführungsform ist, dass eine zusätzliche Unterputzdose erforderlich ist, sowie eine Verrohrung, um den Funkempfänger mit Schaltelement mit der bestehenden Steckdose zu verbinden.

Aufgabe der Erfindung ist es eine Elektro- Installationseinheit der eingangs erwähnten Art anzugeben die eine Integration eines fernsteuerbaren Schalt- und/oder Reglermoduls in eine bestehende Steckdosenanordnung ermöglicht, ohne dass eine zusätzliche Unterputzdose bzw. Verrohrung benötigt wird, und die sich an die bestehende Designlinie der Installationsserie in einfacher Weise anpassen lässt.

Erfindungsgemäß wird dies dadurch erreicht, dass das Schalt- und/oder Reglermodul zur Gänze als Oberputzmodul ausgebildeten.

Dadurch ergibt sich der Vorteil, dass für die Femschaltung bzw. Regelung einer Steckdose über Funk keine zusätzliche Unterputzdose notwendig ist, und durch die Nebeneinander-Anordnung an einen gemeinsamen Abdeck- bzw. Tragrahmen genügt es diesen entsprechend der Installationsserie zu gestalten, um die Designanpassung zu erreichen.

In Weiterführung der Erfindung kann vorgesehen sein, dass der Abdeck- und/oder Tragrahmen in der Art von Abdeckrahmen für Schalter- bzw. Steckdose der Elektro-Installationstechnik ausgebildet ist. Durch die Verwendung von Elektroinstallationskomponenten bestehender Designlinien ist es möglich das fernsteuerbare Schalt- und/oder Reglermodul ohne zusätzliche zu fertigende Bauteile in alle angebotenen Designlinien zu integrieren.

Gemäß einer weiteren Ausführungsform der Erfindung kann es vorgesehen sein, dass der fernsteuerbare Schalt- und /oder Reglermodul eine Abdeckhaube aufweist. Dadurch können sicherheitstechnische Anforderungen erfüllt werden, weiters wird die empfindliche Elektronik vor Verschmutzung sowie vor unbefugten Zugriff geschützt, und die gesamte Anordnung in die Designlinie der bestehenden Elektroinstallation integriert.

In weiterer Ausgestaltung der Erfindung kann es vorgesehen sein, dass der Abdeck- und/oder Tragrahmen für die Festlegung der Steckdose und des Schalt- und/oder Reglermoduls bzw. dessen Abdeckhaube mit untereinander deckungsgleichen Ausnehmungen ausgebildet ist. Dadurch kann ein Abdeck- und/oder Tragrahmen der zur Aufnahme zweier Steckdosen bestimmt ist für diese Anwendung verwendet werden, wodurch der Produktionsaufwand für die Elektro- Installationseinheit deutlich herabgesetzt wird.

In weiterer Ausführung der Erfindung kann es vorgesehen sein, dass bei mit dem Abdeck- bzw. Tragrahmen einstückiger Ausbildung des Einsteckbereiches der Steckdose der Abdeck- bzw. Tragrahmen mit einer Ausnehmung ausgebildet ist, deren Berandung deckungsgleich mit der Berandung des Einsteckbereiches ist. Dadurch ist es möglich die erfindungsgemäße Elektro- Installationseinheit in eine bestehende Elektroinstallation zu integrieren bei der der Einsteckbereich der Steckdose einstückig mit dem Abdeck- bzw. Tragrahmen ausgeführt ist, was den Einsatzbereich der Erfindung vergrößert.

Ein weiteres Merkmal der Erfindung kann darin bestehen, dass an der putzseitigen Innenseite des Abdeck- bzw. Tragrahmens Aufnahmen für Anschluss- und/oder Verbindungsleitungen ausgebildet sind. Durch das Vorsehen von Aufnahmen, wie z.B. für Verbindungsleitungen wird die Installation der erfindungsgemäßen Elektro- Installationseinheit vereinfacht, allfällige Stemmarbeiten für zusätzliche Verrohrung erübrigen sich.

In weiterer Ausgestaltung der Erfindung kann es vorgesehen sein, dass durch das fernsteuerbare Schalt- und/oder Reglermodul sowohl die Phase als auch der Neutralleiter der Steckdose schaltbar ist. Dadurch kann eine doppelpolige Abschaltung realisiert werden, welche aus sicherheitstechnischen Gründen beim Einsatz in Feuchträumen oder im Außenbereich von Vorteil ist.

Die Erfindung wird unter Bezugnahme auf die beigeschlossenen Zeichnungen, in welchen Ausführungsformen dargestellt sind, näher beschrieben. Dabei zeigt:
Fig. 1 eine Draufsicht auf eine erfindungsgemäße Elektro- Installationseinheit,
Fig. 2 einen Seitenriss einer erfindungsgemäße Elektro- Installationseinheit,
Fig. 3 ein Blockschaltbild der erfindungsgemäße Elektro- Installationseinheit,
Fig. 4 eine Explosionsdarstellung einer erfindungsgemäße Elektro- Installationseinheit und
Fig. 5 eine Explosionsdarstellung einer erfindungsgemäße Elektro- Installationseinheit.

Die Figuren 1, 2, 4 und 5 zeigen eine erfindungsgemäße Elektro- Installationseinheit umfassend einer Steckdose mit Oberteil 2 und Unterteil 4 und einen fernsteuerbaren Schalt- und/oder Reglermodul 7, wobei zur Nebeneinander-Anordnung der in eine Unterputzdose 8 (in den Figuren nur schematisch, ohne Zuleitungen dargestellt) einsetzbaren Unterputz-Steckdose 2, 4 und des als Oberputzmodul ausgebildeten Schalt- und/oder Reglermoduls 7 ein gemeinsamer Abdeck- bzw. Tragrahmen 1 vorgesehen ist. Es kann vorgesehen sein, das Schalt- und/oder Reglermodul 7 sowohl rechts wie auch links bzw. oberhalb oder unterhalb der Steckdose anzuordnen. Weiters ist es möglich, mehrere Steckdosen in einem entsprechend erweiterten Abdeckrahmen 1 anzuordnen, von denen eine oder mehrere mit Schalt- und/oder Regelmodulen 7 verbunden sein können.

Der verwendete Abdeck- und/oder Tragrahmen 1 ist in der Art von Abdeckrahmen für Schalter- bzw. Steckdose der Elektro-Installationstechnik ausgebildet. Dies ermöglicht eine kostengünstige Adaption bestehender Baugruppen und eine einfache Integration in bestehende Designlinien.

Der Abdeck- und/oder Tragrahmen 1 für die Festlegung der Steckdose 2, 4 und des Schalt- und/oder Reglermoduls 7 bzw. dessen Abdeckhaube 5 ist mit untereinander deckungsgleichen Ausnehmungen 10 ausgebildet, wodurch der Einsatz eines Abdeck- und/oder Tragrahmen 1 der für zwei Stechdosen ausgelegt ist ermöglicht wird.

Mit dem fernsteuerbaren Schalt- und/oder Regelmodul 7 wird die Ausgangsspannung der benachbarten Steckdose 2, 4 geregelt. Dadurch ist es möglich einen direkt an die Steckdose 2, 4 angeschlossenen Verbraucher, wie z.B. eine Lampe, einen Ventilator oder einen Heizkörper, zu regeln.

Die Fernsteuerung kann durch jede geeignete Technologie wie beispielsweise Funk, Infrarot, Ultraschall, unter Verwendung von Mobil- oder Schnurlostelefonen bzw. der aus diesen Gebieten bekannten Technologie (wie z.B. Bluetooth) oder mittels Wireless- LAN erfolgen.

Das fernsteuerbare Schalt- und/oder Regelmodul 7 ist Oberputz in einer Ausnehmung 10 des Abdeck- bzw. Tragrahmens 1 angeordnet und wird durch die Abdeckhaube 5 geschützt, welche durch nicht erfindungswesentliche Befestigungsmitteln 11, wie z.B. Schrauben, Klemmverschlüsse oder Rastnasen im Abdeck- bzw. Tragrahmen 1 gehalten wird. Die Abdeckhaube 5 wird vorzugsweise aus nicht leitendem Material wie Kunststoff hergestellt. Zur Anzeige des Betriebszustandes kann vorgesehen sein, dass das Schalt- und/oder Reglermodul 7 über eine Anzahl Anzeigeelemente 9, wie z.B. Leuchtdioden, Glühlampen, LCD- oder Plasmadisplays, verfügt, wobei bei einer derartigen Ausführung des Schalt- und/oder Reglermodul 7 der Einsatz einer Abdeckung 5 mit entsprechenden durchsichtigen bzw. durchscheinenden Bereichen 12 vorgesehen ist, die ein Erkennen der Anzeigeelemente 9 zulässt.

Es kann weiters vorgesehen sein, die Abdeckung 5 als Bedienelement 6 auszuführen, um ein manuelles Eingreifen in den Regelvorgang zu ermöglichen. Dies kann beispielsweise durch den Einsatz eines Drehknopfes, eines Schiebereglers oder einer berührungssensitiven Oberfläche (etwa einem Touchpad oder Touchscreen) erfolgen, was den Zugriff auf die Dimmerfunktion flexibler gestaltet. Weiters kann vorgesehen sein das fernsteuerbare Schalt- und/oder Regelmodul mittels einer Netzwerkverbindung mit einem Rechner, etwa einem PC (Laptop, Pocket PC) oder Mikrocontroller zu verbinden und gewisse Steuer- und Regelfunktionen durch diesen zu steuern. Eine derartige Netzwerkverbindung kann z.B. über einen Installationsbus wie z.B. EIB (europäischer Installationsbus), LON (Local Operating Network) oder mittels Powerline erfolgen, wozu keine zusätzliche Steuerleitungen notwendig sind.

An der putzseitigen Innenseite des Abdeck- bzw. Tragrahmens 1 sind Aufnahmen 13 für Anschluss- und/oder Verbindungsleitungen ausgebildet. Diese Aufnahmen ermöglichen die Verkabelung des Schalt- und/oder Reglermoduls 7 mit der Steckdose 2, 4, ohne zusätzliche Verrohrung bzw. ohne die dafür nötigen Stemmarbeiten.

Wie im Blockschaltbild Fig. 3 gezeigt wird die Phase L der zu regelnden Steckdose 2, 4 an das Schalt- und/oder Reglermodul 7 angeschlossen. Das Schalt- und/oder Reglermodul 7 regelt die Spannung und gibt die geregelte stromführende Phase LA an das Unterteil 4 (in den Figuren nur schematisch, ohne Zuleitungen dargestellt) weiter an dass es angeschlossen ist.

Weiters ist eine Verbindung des Neutralleiters N vom Unterteil 4 zum Schalt- und/oder Reglermodul 7 vorgesehen. Da es für die Regelung der Spannung nicht notwendig ist auch den Neutralleiter zu regeln wird dieser direkt an das Unterteil 4 angeschlossen und von dort an das Schalt- und/oder Reglermodul 7 weiterverbunden.

In einer weiteren Ausführung der Erfindung ist vorgesehen neben der Phase auch den Neutralleiter durch das fernsteuerbare Schalt- und/oder Regelmodul zu schalten bzw. zu regeln (sog. doppelpolige Abschaltung), da dies aus sicherheitstechnischen Gründen z.B. beim Einsatz in Feuchträumen oder im Außenbereich von Vorteil ist.

Da das Schalt- und/oder Reglermodul 7 keine von Außen zugänglichen leitfähige Teile umfasst ist der Anschluss eines Schutzkontaktleiters (Erde) PE nicht notwendig und beschränkt sich deshalb auf den Unterteil 4.

Prinzipiell bleibt der Einsatz der erfindungsgemäßen Elektro- Installationseinheit nicht auf das 110V (USA) bzw. 240V Netz beschränkt. Ein Einsatz im Bereich der Kraft- bzw. Drehstromtechnik bzw. an Bord von Schiffen, Zügen oder Luftfahrzeugen ist durchaus vorgesehen. Bei anderen Ausführungsformen kann es vorgesehen sein, dass mehrere stromführende Phasen geregelt werden.

Der Einsatz der Erfindung beschränkt sich nicht auf Elektro- Installationskomponenten bei denen der Oberteil 2 getrennt vom Abdeckrahmen 1 vorliegt. Bei mit dem Abdeck- bzw. Tragrahmen 1 einstückiger Ausbildung des Einsteckbereiches der Steckdose ist der Abdeck- bzw. Tragrahmen 1 mit einer Ausnehmung 10 ausgebildet, deren Berandung deckungsgleich der Berandung des Einsteckbereiches ist.

## Patentansprüche

1. Elektro- Installationseinheit mit wenigstens einer einen Oberteil (2) und einen Unterteil (4) aufweisenden Unterputz- Steckdose (2, 4) und einem fernsteuerbaren Schalt- und/oder Reglermodul (7), wobei zur Nebeneinander-Anordnung der Unterputz- Steckdose (2, 4) und des Schalt- und/oder Reglermoduls (7) ein gemeinsamer Abdeck- bzw. Tragrahmen (1) vorgesehen ist, **dadurch gekennzeichnet, dass** das Schalt- und/oder Reglermodul (7) zur Gänze als Oberputzmodul ausgebildet ist.

2. Elektro- Installationseinheit nach Anspruch 1, **dadurch gekennzeichnet, dass** der Abdeck- und/oder Tragrahmen (1) in der Art von Abdeckrahmen für Schalter- bzw. Steckdosen der Elektro-Installationstechnik ausgebildet ist.

3. Elektro- Installationseinheit nach Anspruch 1 oder 2, **dadurch gekennzeichnet, dass** der fernsteuerbare Schalt- und /oder Reglermodul (7) eine Abdeckhaube (5) aufweist.

4. Elektro- Installationseinheit nach Anspruch 1, 2 oder 3, **dadurch gekennzeichnet, dass** der Abdeck- und/oder Tragrahmen (1) für die Festlegung der Steckdose (2, 4) und des Schalt- und/oder Reglermoduls (7) bzw. dessen Abdeckhaube (5) mit untereinander deckungsgleichen Ausnehmungen (10) ausgebildet ist.

5. Elektro- Installationseinheit nach Anspruch 1, 2 oder 3, **dadurch gekennzeichnet, dass** bei mit dem Abdeck- bzw. Tragrahmen (1) einstückiger Ausbildung des Einsteckbereiches der Steckdose (2, 4) der Abdeck- bzw. Tragrahmen (1) mit einer Ausnehmung (10) ausgebildet ist, deren Berandung deckungsgleich mit der Berandung des Einsteckbereiches ist.

6. Elektro- Installationseinheit nach einem der Ansprüche 1 bis 5, **dadurch gekennzeichnet, dass** an der putzseitigen Innenseite des Abdeck- bzw. Tragrahmens (1) Aufnahmen (13) für Anschluss- und/oder Verbindungsleitungen ausgebildet sind.

7. Elektro- Installationseinheit nach einem der Ansprüche 1 bis 6, **dadurch gekennzeichnet, dass** durch das fernsteuerbare Schalt- und/oder Reglermodul (7) sowohl die Phase (L) als auch der Neutralleiter (N) der Steckdose schaltbar ist.

## Claims

1. An electric installation unit, comprising at least one flush-type socket outlet (2, 4) having an upper part (2) and a bottom part (4) and a remote-controllable switching and/or controller module (7), with a common cover and support frame (1) being provided for arranging adjacent to each other the flush-type socket outlet (2, 4) and the switching and/or controller module (7), **characterized in that** the switching and/or controller module (7) is arranged entirely as an unconcealed module.

2. An electric installation unit according to claim 1, **characterized in that** the cover and/or support frame (1) is arranged in the manner of cover frames for switch boxes and socket outlets of electrical installation technology.

3. An electric installation unit according to claim 1 or 2, **characterized in that** the remote-controllable switching and/or controller module (7) comprises a cover jacket (5).

4. An electric installation unit according to claim 1, 2 or 3, **characterized in that** the cover and /or support frame (1) for fixing the socket outlet (2, 4) and the switching and/or controller module (7) and its cover jacket (5) are provided with recesses (10) which are in coincidence with each other.

5. An electric installation unit according to claim 1, 2 or 3, **characterized in that** when insertion area of the socket outlet (2, 4) is arranged integrally with the cover and support frame (1) the cover and support frame (1) is arranged with a recess (10) whose boundary is in coincidence with the boundary of the insertion area.

6. An electric installation unit according to one of the claims 1 to 5, **characterized in that** receptacles (13) for supply and/or connecting leads are arranged on the plaster-side inside of the cover and support frame (1).

7. An electric installation unit according to one of the claims 1 to 6, **characterized in that** both the phase (L) as well as the neutral conductor (N) of the socket outlet can be switched by the remote-controllable switching and/or controller module (7).

## Revendications

1. Unité d'installation électrique avec au moins une prise électrique encastrée (2, 4) comportant une partie supérieure (2) et une partie inférieure (4) et un module de commutation et/ou de régulation (7) pouvant être commandé à distance, dans laquelle est prévu, pour disposer l'une à côté de l'autre la prise électrique encastrée (2, 4) et le module de commutation et/ou de régulation (7), un cadre de couverture et de support (1) commun, **caractérisée en ce que** le module de commutation et/ou de régulation (7) est conçu dans son ensemble comme un module posé sur enduit.

2. Unité d'installation électrique selon la revendication 1, **caractérisée en ce que** le cadre de couverture et de support (1) est conformé comme les cadres de couverture des boîtiers de commutateur ou de prise électrique des installations électriques.

3. Unité d'installation électrique selon la revendication 1 ou 2, **caractérisée en ce que** le module de commutation et/ou de régulation (7) pouvant être commandé à distance possède un capuchon de couverture (5).

4. Unité d'installation électrique selon la revendication 1, 2 ou 3, **caractérisée en ce que** le cadre de couverture et de support (1) est doté, pour la fixation de la prise électrique (2, 4) et du module de commutation et/ou de régulation (7) ou de son capuchon de couverture (5), de creux (10) alignés les uns sur les autres.

5. Unité d'installation électrique selon la revendication 1, 2 ou 3, **caractérisée en ce que** dans une conformation de la zone de branchement de la prise électrique (2, 4) solidaire du cadre de couverture et de support (1), le cadre de couverture et de support (1) est doté d'un creux (10) dont le bord est aligné sur le bord de la zone de branchement.

6. Unité d'installation électrique selon l'une des revendications 1 à 5, **caractérisée en ce qu'**il est prévu sur la face intérieure côté enduit du cadre de couverture et de support (1) des logements (13) pour des lignes de raccordement et/ou de liaison.

7. Unité d'installation électrique selon l'une des revendications 1 à 6, **caractérisée en ce que** le module de commutation et/ou de régulation (7) permet de commuter aussi bien la phase (L) que le conducteur neutre (N) de la prise électrique.
